# FASCICULE DE BREVET EUROPEEN

(11) **EP 2 921 418 B1**
(45) Date de publication et mention de la délivrance du brevet: **14.06.2017**
(21) Numéro de dépôt: 15159542.8
(22) Date de dépôt: 18.03.2015
(51) Int. Cl.: B65D 35/12

(54) **TUBE AMÉLIORÉ EXPLOITANT LES PROPRIÉTÉS DE LA JUPE POUR LA TÊTE DE TUBE**
VERBESSERTES ROHR, DAS DIE ABSCHIRMUNGSEIGENSCHAFTEN FÜR DAS ROHRENDE AUSNUTZT
IMPROVED TUBE USING THE PROPERTIES OF THE SKIRT FOR THE TUBE HEAD

(30) Priorité: 18.03.2014 FR 1452229
(43) Date de publication de la demande: 23.09.2015
(73) Titulaire: Albéa Services, 92230 Gennevilliers (FR)
(72) Inventeur: Hermant, Etienne, 51000 Châlons en Champagne (FR); Maurice, Thierry, 51000 Châlons en Champagne (FR); Jammet, Jean-Claude, 80090 Amiens (FR); Kerman, Eric, 51000 Châlons en Champagne (FR)
(74) Mandataire: Gevers & Orès

(56) Documents cités:
- EP-A2- 1 219 545
- US-A- 3 186 601
- US-A- 4 011 968

## Description

La présente invention concerne le domaine des tubes souples pour le stockage et la distribution de produits à consistance liquide ou pâteuse, en particulier des produits cosmétiques.

Les tubes souples sont communément constitués d'une tête de tube associée à une jupe, la tête de tube comprenant un goulot pour l'extraction d'un produit contenu dans le tube, tandis que la jupe forme le volume interne du tube adapté pour recevoir un produit.

La jupe est conventionnellement formée d'une feuille multicouche, adaptée pour présenter des propriétés de résistance mécanique et d'étanchéité satisfaisantes.

La tête de tube est communément réalisée par injection de matériau plastique, et comprend un insert se conformant à la face interne de l'épaule de la tête de tube, de manière à former une barrière séparant la tête de tube en elle-même du produit contenu dans le tube et ainsi les protéger, en particulier dans le cas de produits ayant une composition très agressive vis-à-vis du matériau dont est formée la tête de tube et/ou de produits très sensibles à une oxydation sous l'effet de l'oxygène de l'air.

De façon générale, la jupe est liée à la face externe de l'épaule, tandis que l'insert est lié à la face interne de l'épaule. Il subsiste donc une zone de faiblesse entre l'insert et la jupe, au niveau de laquelle l'étanchéité du tube est assurée uniquement par le matériau formant la tête de tube. Pour protéger au mieux la tête de tube et limiter les problèmes d'étanchéité, il est connu de recouvrir partiellement la face externe de l'épaule par la jupe pour bénéficier ainsi des propriétés de la feuille multicouche composant la jupe. Classiquement, la forme de l'épaule consiste tout d'abord en une portion cylindrique, puis une portion tronconique dont le diamètre diminue en direction du goulot. La jupe vient alors recouvrir la portion cylindrique, puis au moins une partie de la portion tronconique de l'épaule. La longueur du recouvrement est cependant limitée par l'apparition de déformations de l'extrémité de la jupe, notamment des plissements qui empêchent une bonne fixation de la jupe sur la tête, une bonne étanchéité et une bonne protection de la tête de tube et du produit contenu. Ces plissements apparaissent surtout au passage de la zone de jonction entre la portion cylindrique et la portion tronconique, qui présente parfois une arête vive. En particulier, dans le cas de tubes dont la tête de tube est surmoulée sur la jupe, la matière peut s'insérer dans les plis lors de l'injection de la matière de la tête de tube. Une tête de tube selon le préambule de la revendication 1 est connue de WO 2014/032878. Il existe donc un besoin d'un tube dans lequel la longueur de recouvrement de la tête de tube est augmentée améliorant ainsi l'étanchéité de la tête de tube.

A cet effet, la présente invention propose une tête de tube adaptée pour être associée à une jupe de manière à former un volume interne du tube, ladite tête de tube comprenant un corps, ledit corps comprenant un goulot et une épaule comprenant une face interne et une face externe, ladite tête de tube comprenant en outre un insert disposé en contact avec ladite face interne, de manière à former une barrière entre le corps et le produit contenu dans le volume interne, ladite face externe de l'épaule comprenant, en regard de l'insert, une surface d'attachement de ladite jupe, ladite surface d'attachement ayant un rayon de courbure compris entre 2,5 mm et 5 mm. Par « en regard », on comprend que la surface d'attachement est disposée de façon à ce qu'une fois la jupe associée à la tête de tube, la jupe et l'insert soient superposés.

En augmentant le rayon de courbure de la surface d'attachement d'une jupe, on limite ainsi l'apparition de fissures, notamment de plissements, lorsque l'extrémité de la jupe est repliée de manière à recouvrir partiellement la face externe de l'épaule. Il est alors possible de bénéficier des propriétés de la feuille multicouche composant la jupe sur une longueur plus importante sans voir apparaître de déformations qui empêchent une bonne fixation de la jupe sur la tête. Ainsi, par la bonne application de la jupe dans la zone où elle doit se trouver en regard de l'insert, une protection satisfaisante de la tête de tube et du produit contenu dans le tube est assurée.

Selon différents modes de réalisation de l'invention, qui pourront être pris ensemble ou séparément :
- ledit rayon de courbure est compris de préférence entre 2,8 et 5 mm,
- ladite surface d'attachement représente au moins 1/3 de la face externe de l'épaule,
- ladite surface d'attachement représente au moins 1/2, voire au moins 2/3 de la face externe de l'épaule,
- ledit corps est réalisé dans un matériau choisi parmi les suivants : polyéthylène, polypropylène, polyéthylène téréphtalate, polyamide, copolymère d'éthylène et d'alcool vinylique, ou un mélange de ces matériaux,
- ledit matériau dans lequel est réalisé ledit corps comprend en outre un absorbeur d'oxygène à base Fer, à base Sulfite, des vitamines, ou des polyamides additivés.

L'invention concerne aussi un tube souple pour produit à consistance liquide ou pâteuse. Ledit tube comprend :
- une tête de tube telle que décrite précédemment,
- une jupe présentant une extrémité proximale liée à la surface d'attachement de manière à recouvrir partiellement la face externe de l'épaule.

Selon différentes caractéristiques de l'invention qui pourront être prises ensemble ou séparément :
- ladite extrémité proximale de la jupe a un rayon de courbure compris entre 2,5 mm et 5 mm,
- ledit rayon de courbure est compris de préférence entre 2,8 et 5 mm,
- ladite extrémité proximale est disposée en vis-à-vis d'une périphérie externe de l'insert, de manière à ce que ladite extrémité proximale recouvre au moins 1/5 d'une portion externe de l'insert,
- ladite extrémité proximale recouvre au moins 1/4 voire 1/3, voire 1/2 de la portion externe de l'insert,
- ladite extrémité proximale et ladite périphérie externe de l'insert définissent un canal de matière de l'épaule entre l'insert et la jupe, ledit canal étant d'épaisseur E et de longueur L,
- la longueur L du canal est supérieure à 0.5 mm, voire supérieure à 1 mm,
- ladite longueur L du canal est comprise entre 0.5 et 5 mm, voire entre 1 et 2 mm,
- l'épaisseur E du canal est supérieure à 0,2 mm,
- l'épaisseur E du canal est comprise entre 0,2 et 0,6 mm, voire entre 0,4 et 0,55 mm.

D'autres caractéristiques, buts et avantages de l'invention ressortiront de la description qui suit, qui est purement illustrative et non limitative, et qui doit être lue en regard des dessins annexés, sur lesquels :
- la figure 1 est une vue schématique d'une tête de tube selon un aspect de l'invention,
- la figure 2 est une vue schématique partielle d'un tube selon un aspect de l'invention,
- la figure 3 est une vue détaillée d'une portion de la figure 2.

Sur l'ensemble des figures, les éléments communs sont repérés par des références numériques identiques.

La figure 1 présente une vue en coupe d'une tête de tube 1 selon un aspect de l'invention. Ladite tête de tube 1 est adaptée pour être associée à une jupe 3 de manière à former un volume interne V du tube (visible partiellement figure 2). La tête de tube 1 comprend un corps 5 comprenant une épaule 7 et un goulot 9 lié à l'épaule 7. Ladite épaule 7 s'étend sensiblement radialement à partir du goulot 9 qui définit un axe longitudinal Z-Z. Elle comprend une face interne 11 orientée vers le volume interne V du tube défini par la jupe 3 et une face externe 13 orientée à l'opposé de ce volume interne V.

Le goulot 9 définit un conduit interne 15, servant à la distribution d'un produit contenu dans le volume interne V du tube. Dans le mode de réalisation représenté, le goulot 9 comprend un filetage 17 sur sa périphérie externe, adapté pour permettre de visser un bouchon sur le goulot 9 comprenant un taraudage complémentaire, ainsi qu'une surface d'appui 19 pouvant réaliser une fonction de butée pour un tel bouchon.

La tête de tube 1 comprend en outre un insert 21 disposé en contact avec ladite face interne 11 de l'épaule 7, de manière à former une barrière entre le corps 5 et le produit contenu dans le volume interne. L'insert 21 tel que présenté est plein et comprend une portion centrale 22 formant un opercule adapté pour obturer le goulot 9 préalablement à sa première utilisation lors de laquelle ladite portion centrale 22 est perforée au moins partiellement. D'autres modes de réalisation peuvent comprendre un insert présentant un orifice central correspondant typiquement au diamètre interne du goulot 9, et ne nécessitant ainsi pas de découpe de l'insert préalablement à la première utilisation du tube.

Comme représenté dans la figure 2, l'épaule 7 est liée à la jupe 3 formant le corps du tube souple associé et définissant ainsi le volume interne V du tube pouvant contenir un produit à consistance liquide ou pâteuse.

Ladite face externe 13 de l'épaule 7 comprend ainsi une surface d'attachement 23 à laquelle est liée une extrémité proximale 25 de ladite jupe 3 de manière à recouvrir partiellement la face externe 13 de l'épaule 7. Autrement dit, la surface d'attachement 23 est la partie de la face externe 13 de l'épaule 7 avec laquelle l'extrémité proximale 25 de la jupe 3 est au contact lorsque la tête de tube 1 et la jupe 3 sont assemblées. Dans ce mode de réalisation, ladite surface d'attachement 23 est localisée en périphérie externe de l'épaule 7. Elle est formée ici par une diminution de l'épaisseur de la périphérie externe de l'épaule 7. Cette diminution est sensiblement identique à l'épaisseur de l'extrémité proximale 25 de la jupe 3 de manière à ce que le raccord entre la jupe 3 et l'épaule 7 se fasse sans surépaisseur de matière. De manière plus générale, ladite surface d'attachement générale est formée par une partie arrondie de l'épaule 7, située en regard de l'insert 21.

La tête de tube 1 est liée à la jupe 3, typiquement en surmoulant la tête de tube 1 sur la jupe 3. Autrement dit, la jupe 3, préalablement formée, est placée dans un moule dans lequel la matière de la tête de tube 1 est ensuite injectée pour former ladite tête de tube 1.

En variante, la tête de tube 1 est liée à la jupe 3 par soudage ou collage en assemblant l'extrémité proximale 25 de la jupe 3 à la surface d'attachement 23 de l'épaule 7 de la tête de tube 1 formée préalablement, notamment par injection ou par injection compression, ou par toutes autres techniques.

Selon l'invention, la surface d'attachement 23 a un rayon de courbure compris entre 2,5 mm et 5 mm, de préférence entre 2,8 et 5 mm. L'extrémité proximale 25 de la jupe 3 peut ainsi recouvrir partiellement la face externe 13 de l'épaule 7 sur une longueur supérieure à une tête de tube classique sans que des déformations de l'extrémité 25 de la jupe 3, notamment des plissements n'apparaissent. Avantageusement, ladite surface d'attachement 23 représente au moins 1/3 de la face externe 13 de l'épaule 7, voire au moins 1/2, voire au moins 2/3 de la face externe 13 de l'épaule 7, mesurée au pied du goulot, ici de la butée 19 à la périphérie externe de la tête 1.

Une fois la tête de tube 1 et la jupe 3 assemblée, la surface d'attachement 23 de l'épaule 7 de la tête de tube et l'extrémité proximale 25 de la jupe 3 ont un rayon de courbure sensiblement identique. Le rayon de courbure de l'extrémité proximale 25 de la jupe 3 est ainsi compris entre 2,5 mm et 5 mm, de préférence compris entre 2,8 et 5 mm.

La figure 3 présente une vue détaillée d'une portion de la figure 2, repérée sur la figure 2 par une zone entourée d'un cercle.

La figure 3 permet de visualiser l'extrémité proximale 25 de la jupe 3 qui recouvre partiellement la face externe 13 de l'épaule 7. Elle est disposée en vis-à-vis d'une périphérie externe 27 de l'insert 21, de manière à ce que ladite extrémité proximale 25 recouvre au moins 1/5 d'une portion externe 31 de l'insert 21, voire au moins 1/4, voire 1/3, voire 1/2 de la portion externe 31 de l'insert 21. La portion externe 31 de l'insert 21 s'étend sensiblement radialement à partir de l'épaule 7 comme représenté figure 2. La jupe 3 est ainsi superposée selon la direction définie par l'axe Z-Z avec la périphérie externe 27 de l'insert 21, de manière à ce que, sur une portion de la tête de tube 1 selon l'axe Z-Z, le tube 1 comprend de l'extérieur vers l'intérieur du tube, la jupe 3, l'épaule 7 puis l'insert 21.

Ladite extrémité proximale 25 et ladite périphérie externe 27 de l'insert 21 définissent ainsi un canal 29 de matière de l'épaule 7 entre l'insert 21 et la jupe 3, correspondant à la matière de l'épaule 7 entre l'extrémité proximale 25 de la jupe 3 et la périphérie externe 27 de l'insert 21, ces deux éléments étant disposés de part et d'autre de l'épaule 7.

On définit une épaisseur E de ce canal 29, correspondant à l'épaisseur moyenne de matière formant l'épaule 7 entre l'insert 21 et la jupe 3. Ladite épaisseur E est mesurée de façon à prendre la distance la plus courte entre un point de la face supérieure de l'insert 21 et la face inférieure de l'extrémité proximale 25 de la jupe 3 ou encore la distance la plus courte entre un point de la face inférieure de l'extrémité proximale 25 de la jupe 3 et la face supérieure de l'insert 21.

On définit également une longueur L du canal 29, correspondant à la distance entre l'extrémité proximale 25 de la jupe 3 et la bordure externe de l'insert 21. Cette distance est mesurée entre l'extrémité proximale 25 de la jupe 3 et la projection orthogonale de la bordure externe de l'insert 21 sur l'extrémité proximale 25 de la jupe 3, par rapport à un axe tangent audit insert au niveau de ladite bordure externe.

L'épaisseur E du canal 29 est typiquement supérieure à 0,2 mm, de façon préférentielle comprise entre 0,2 et 0,6 mm, voire entre 0,4 et 0,55 mm.

La longueur L du canal 29 est typiquement supérieure à 0.5 mm, voire supérieure à 1 mm. De façon préférentielle, elle est comprise entre 0.5 et 5 mm, voire entre 1 et 2 mm.

Le canal 29 entre la jupe 3 et l'insert 21 permet de limiter de façon satisfaisante la migration d'oxygène entre l'extérieur et l'intérieur du tube, et ainsi empêcher une oxydation d'un produit contenu dans le tube, pour un corps 5 de tête de tube 1 réalisée dans un matériau avantageux tels que les matériaux qui seront présentés ci-après.

Le corps 5 est typiquement en matière plastique. Il peut être réalisé dans plusieurs matériaux, parmi lesquels on peut citer les polyoléfines, les matériaux à effet barrière ou les mélanges de ces matériaux. On peut citer à titre d'exemples de polyoléfines : le polyéthylène, le polypropylène, ou un copolymère de ces deux matériaux. On peut citer à titre d'exemples de matériaux à effet barrière : le polyéthylène téréphtalate, le polyamide, les copolymères d'éthylène et d'alcool vinylique, ou un mélange de ces matériaux. Il peut comprendre en outre un absorbeur d'oxygène à base Fer, à base Sulfite, des vitamines, ou des polyamides additivés.

La jupe 3 et l'insert 21 sont typiquement formés de plastique et/ou de métal laminé; par exemple un assemblage multicouches comprenant une ou plusieurs couches barrières limitant l'infiltration et la fuite de composants et une ou plusieurs couches de plastique, tel que le polyéthylène. La couche barrière peut comprendre une couche métallique (en aluminium par exemple) et/ou une couche en éthylène-alcool vinylique (EVOH).

## Revendications

1. Tête de tube (1) adaptée pour être associée à une jupe (3) de manière à former un volume interne (V) du tube, ladite tête de tube (1) comprenant un corps (5), ledit corps (5) comprenant un goulot (9) et une épaule (7) comprenant une face interne (11) et une face externe (13), ladite tête de tube (1) comprenant en outre un insert (21) disposé en contact avec ladite face interne (11), de manière à former une barrière entre le corps (5) et le produit contenu dans le volume interne (V), ladite face externe (13) de l'épaule (7) comprenant, en regard de l'insert, une surface d'attachement (23) de ladite jupe (3), **caractérisé en ce que** ladite surface d'attachement (23) a un rayon de courbure compris entre 2,5 mm et 5 mm.

2. Tête de tube (1) selon la revendication précédente, dans laquelle ladite surface d'attachement (23) représente au moins 1/3 de la face externe (13) de l'épaule (7).

3. Tête de tube (1) selon l'une quelconque des revendications précédentes, dans laquelle ledit corps (5) est réalisé dans un matériau choisi parmi les suivants : polyéthylène, polypropylène, polyéthylène téréphtalate, polyamide, copolymère d'éthylène et d'alcool vinylique, ou un mélange de ces matériaux.

4. Tête de tube (1) selon la revendication précédente, dans laquelle le matériau dans lequel est réalisé ledit corps (5) comprend en outre un absorbeur d'oxygène à base Fer, à base Sulfite, des vitamines, ou des polyamides additivés.

5. Tube souple pour produit à consistance liquide ou pâteuse, comprenant :
- une tête de tube (1) selon l'une des revendications 1 à 4,
- une jupe (3) présentant une extrémité proximale (25) liée à la surface d'attachement (23) de manière à recouvrir partiellement la face externe (13) de l'épaule (7).

6. Tube selon la revendication précédente, dans lequel ladite extrémité proximale (25) est disposée en vis-à-vis d'une périphérie externe (27) de l'insert (21), de manière à ce que ladite extrémité proximale (25) recouvre au moins 1/5 d'une portion externe (31) de l'insert (21).

7. Tube selon la revendication précédente, dans lequel ladite extrémité proximale (25) et ladite périphérie externe (27) de l'insert (21) définissent un canal (29) de matière de l'épaule (7) entre l'insert (21) et la jupe (3), ledit canal (29) étant d'épaisseur E et de longueur L.

8. Tube selon la revendication précédente, dans lequel la longueur L du canal (29) est supérieure à 0.5 mm.

9. Tube selon l'une quelconque des revendications 7 ou 8, dans lequel l'épaisseur E du canal (29) est supérieure à 0,2 mm.

## Patentansprüche

1. Rohrkopf (1), der mit einer Schürze (3) verbunden werden kann, um ein Innenvolumen (V) des Rohrs zu bilden, wobei der Rohrkopf (1) einen Körper (5) umfasst, wobei der Körper (5) einen Hals (9) und einen Absatz (7) umfasst, der eine Innenseite (11) und eine Außenseite (13) umfasst, wobei der Rohrkopf (1) ferner einen Einsatz (21) umfasst, der in Kontakt mit der Innenseite (11) angeordnet ist, um eine Barriere zwischen dem Körper (5) und dem Produkt zu bilden, das in dem Innenvolumen (V) enthalten ist, wobei die Außenseite (13) des Absatzes (7) in Bezug auf den Einsatz eine Verbindungsfläche (23) der Schürze (3) umfasst, **dadurch gekennzeichnet daß** die Verbindungsfläche (23) einen Krümmungsradius im Bereich zwischen 2,5 mm und 5 mm aufweist.

2. Rohrkopf (1) nach dem vorhergehenden Anspruch, wobei die Verbindungsfläche (23) mindestens 1/3 der Außenseite (13) des Absatzes (7) darstellt.

3. Rohrkopf (1) nach einem der vorhergehenden Ansprüche, wobei der Körper (5) aus einem Material, ausgewählt aus den Folgenden, ausgeführt ist: Polyethylen, Polypropylen, Polyethylenterephtalat, Polyamid, Ethylen-Vinylalkohol-Copolymer oder einem Gemisch aus diesen Materialien.

4. Rohrkopf (1) nach dem vorhergehenden Anspruch, wobei das Material, aus dem der Körper (5) ausgeführt ist, ferner einen Sauerstoffabsorber auf Eisenbasis, Sulfitbasis, Vitamine oder Additive enthaltende Polyamide umfasst.

5. Flexibles Rohr für ein Produkt mit flüssiger oder pastöser Konsistenz, umfassend:
- einen Rohrkopf (1) nach einem der Ansprüche 1 bis 4,
- eine Schürze (3), die ein proximales Ende (25) aufweist, das mit der Verbindungsfläche (23) verbunden ist, um die Außenseite (13) des Absatzes (7) teilweise zu bedecken.

6. Rohr nach dem vorhergehenden Anspruch, wobei das proximale Ende (25) gegenüber einem Außenumfang (27) des Einsatzes (21) angeordnet ist, damit das proximale Ende (25) mindestens 1/5 eines äußeren Abschnitts (31) des Einsatzes (21) bedeckt.

7. Rohr nach dem vorhergehenden Anspruch, wobei das proximale Ende (25) und der Außenumfang (27) des Einsatzes (21) einen Kanal (29) aus dem Material des Absatzes (7) zwischen dem Einsatz (21) und der Schürze (3) definieren, wobei der Kanal (29) eine Dicke E und eine Länge L aufweist.

8. Rohr nach dem vorhergehenden Anspruch, wobei die Länge L des Kanals (29) größer als 0,5 mm ist.

9. Rohr nach einem der Ansprüche 7 oder 8, wobei die Dicke E des Kanals (29) größer als 0,2 mm ist

## Claims

1. Head of tube (1) adapted to be associated with a skirt (3) so as to form an internal volume (V) of the tube, said head of tube (1) comprising a body (5), said body (5) comprising a neck (9) and a shoulder (7) comprising an internal surface (11) and an external surface (13), said head of tube (1) also comprising an insert (21) arranged in contact with said internal surface (11), so as to form a barrier between the body (5) and the product contained in the internal volume (V), said external surface (13) of the shoulder (7) comprising, opposite the insert, a surface of attachment (23) of said skirt (3), **characterized in that** said surface of attachment (23) has a radius of curvature between 2.5mm and 5mm.

2. Head of tube (1) according to the previous claim, wherein the surface of attachment (23) represents at least 1/3 of the external surface (13) of the shoulder (7).

3. Head of tube (1) according to any one of the previous claims, wherein said body (5) is produced in a material chosen among the following: polyethylene, polypropylene, polyethylene terephthalate, polyamide, ethylene and vinyl alcohol copolymer, or a mixture of these materials.

4. Head of tube (1) according to the previous claim, wherein the material in which said body (5) is produced also comprises an oxygen absorber based on iron, based on sulphite, vitamins, or additive polyamides.

5. Flexible tube for a product with a liquid or pasty consistency, comprising:
- head of tube (1) according to one of claims 1 to 4,
- skirt (3) having a proximal end (25) connected to the surface of attachment (23) so as to partially cover the external surface (13) of the shoulder (7).

6. Tube according to the previous claim, wherein said proximal end (25) is arranged opposite an external periphery (27) of the insert (21), so that said proximal end (25) covers at least 1/5 one external portion (31) of the insert (21).

7. Tube according to the previous claim, wherein said proximal end (25) and said external periphery (27) of the insert (21) define a channel (29) of material of the shoulder (7) between the insert (21) and the skirt (3), said channel (29) having thickness E and length L.

8. Tube according to the previous claim, wherein the length L of the channel (29) is greater than 0.5mm.

9. Tube according to any one of claims 7 or 8, wherein the thickness E of the channel (29) is greater than 0.2mm.
